# EUROPÄISCHE PATENTSCHRIFT

(11) **EP 3 228 766 B1**
(45) Veröffentlichungstag und Bekanntmachung des Hinweises auf die Patenterteilung: **22.04.2020**
(21) Anmeldenummer: 16164231.9
(22) Anmeldetag: 07.04.2016
(51) Int. Cl.: E03D 9/16, E03B 7/07

(54) **LEITUNGSSTÜCKANORDNUNG**
CONDUIT PIECE ASSEMBLY
SYSTÈME DE SEGMENT DE CONDUITE

(43) Veröffentlichungstag der Anmeldung: 11.10.2017
(73) Patentinhaber: Geberit International AG, 8645 Jona (CH)
(72) Erfinder: KUZEL, Daniel, 8045 Zürich (CH); INGLIN, Urs, 8853 Lachen (CH)
(74) Vertreter: Frischknecht, Harry Ralph

(56) Entgegenhaltungen:
- EP-A1- 2 495 372
- US-A- 1 660 010

## Beschreibung

### TECHNISCHES GEBIET

Die vorliegende Erfindung betrifft eine Leitungsstückanordnung für einen Sanitärartikel nach dem Oberbegriff von Anspruch 1.

### STAND DER TECHNIK

Aus dem Stand der Technik sind Wasserklosettbecken mit Spülstromdrosseln bekannt.

Die DE 31 28 525 zeigt ein Wasserklosettbecken mit einem Einsatz. Der Einsatz weist einen Kanal mit einer Eintrittsöffnung und mehrere Austrittsöffnungen auf. Der Querschnitt der Austrittsöffnungen kann durch ein in den Einsatz einschiebbaren Innenteil dem Spülwasserdruck angepasst werden.

Nachteilig an der in DE 31 28 525 offenbarten technischer Lehre ist die Tatsache, dass eine Feineinstellung des Spülwasserstromes nicht möglich ist.

Eine Anordnung gemäß dem Oberbegriff des unabhängigen Anspruchs 1 ist der EP2495372A1 zu entnehmen.

### DARSTELLUNG DER ERFINDUNG

Ausgehend von diesem Stand der Technik liegt der Erfindung insbesondere eine Aufgabe zugrunde, eine Leitungsstückanordnung, insbesondere für einen Sanitärartikel anzugeben, die die Nachteile des Standes der Technik überwindet. Insbesondere soll eine verfeinerte Drosselung des durch die Leitungsstückanordnung hindurchfliessenden Wassers erreicht werden.

Diese Aufgabe löst der Gegenstand von Anspruch 1. Demgemäss umfasst eine Leitungsstückanordnung für einen Sanitärartikel, ein sich entlang einer Mittelachse erstreckendes Leitungsstück mit einer Wandung sowie mit einem Einlass und einem Auslass, und ein im Leitungsstück angeordnetes Drosselelement, mit welchem der Querschnitt des Leitungsstücks verändert werden kann. Über den Einlass wird dem Leitungsstück Wasser zugeführt. Der Auslass mündet in Richtung des Sanitärartikels. Die Wandung erstreckt sich im Wesentlichen vollständig um die Mittelachse. Das Drosselelement umfasst mindestens einen fest im Leitungsstück angeordneten Drosselsteg und mindestens einen bewegbaren Drosselsteg, der relativ zum fest angeordneten Drosselsteg bewegbar ist. Die Drosselstege ragen in den Querschnitt des Leitungsstücks ein und bewirken eine Drosselung.

Durch relative Bewegung des mindestens einen bewegbaren Drosselsteges zum festen Drosselsteg kann die Drosselung des Wassers eingestellt werden. Bei einer geringen Drosselung liegt der bewegbare Drosselsteg in Fliessrichtung gesehen über dem festen Drosselsteg. Die Drosselung kann dann durch Bewegen des bewegbaren Drosselsteges relativ zum festen Drosselsteg erhöht werden.

Unter der Ausdrucksweise "fester Drosselsteg" wird verstanden, dass sich der Drosselsteg nicht relativ zum Leitungsstück bewegen kann. Der feste Drosselsteg ist also unbewegbar im Leitungsstück angeordnet.

Unter der Ausdrucksweise "bewegbarer Drosselsteg" wird verstanden, dass sich der Drosselstege relativ zum Leitungsstück bewegen kann. Der bewegbare Drosselsteg ist also bewegbar bzw. verschiebbar im Leitungsstück angeordnet.

Vorzugsweise ist der mindestens eine bewegbare Drosselsteg relativ zum mindestens einen festen Drosselsteg um die Mittelachse des Leitungsstücks verschwenkbar.

Vorzugsweise liegt in der Ausgangsstellung der mindestens eine bewegbare Drosselsteg auf dem mindestens einen festen Drosselsteg auf. Die Drosselstege stehen vorzugsweise in einem flächigen Kontakt miteinander.

Vorzugsweise ist der mindestens eine bewegbare Drosselsteg in Fliessrichtung des Wassers vor dem mindestens einen festen Drosselsteg angeordnet. Diese Anordnung hat den Vorteil, dass Teile des bewegbaren Drosselsteges am fest angeordneten Drosselsteg abgestützbar sind.

Alternativ ist der mindestens eine bewegbare Drosselsteg in Fliessrichtung des Wassers nach dem mindestens einen festen Drosselsteg angeordnet.

Vorzugsweise ist der mindestens eine bewegbare Drosselsteg mindestens teilweise am festen Drosselsteg abgestützt. Der bewegbare Drosselsteg liegt demnach über einen Teilbereich seiner Ausdehnung am festen Drosselsteg an.

Vorzugsweise steht in der Ausgangslage der mindestens eine bewegbare Drosselsteg über dem mindestens einen festen Drosselsteg, insbesondere exakt übereinander. In der Ausgangslage sind bezüglich der Drosselung die übereinander liegenden Drosselstege für die Drosselung massgebend. Für eine Veränderung der Drosselung wird der mindestens eine bewegbare Drosselsteg relativ zum mindestens einen festen Drosselsteg bewegt, so dass der mindestens eine bewegbare Drosselsteg versetzt zum mindestens einen festen Drosselstegen liegt

Bei mehreren bewegbaren und mehreren festen Drosselstegen heisst dies, dass in der Ausgangslage die bewegbaren Drosselstege jeweils über den festen Drosselstegen liegen. In der Ausgangslage sind bezüglich der Drosselung die übereinander liegenden Drosselstege für die Drosselung massgebend. Bei einer Veränderung der Drosselung werden die bewegbaren Drosselstege ausgehend von ihrer Ausgangslage bezüglich der festen Drosselstegen verschoben, so dass mindestens einer der bewegbaren Drosselstege versetzt zum mindestens einen festen Drosselstegen liegt. Bezüglich der Drosselung sind die versetzt zueinander liegenden Drosselstege und ggf. die noch übereinander liegenden Drosselstege massgebend.

Besonders bevorzugt ist jedem festen Drosselsteg ein bewegbarer Drosselsteg zugeordnet.

Vorzugsweise sind der feste Drosselsteg und der bewegbare Drosselsteg derart ausgebildet, dass der feste Drosselsteg einen grösseren Strömungswiderstand bereitstellt als der bewegbare Drosselsteg. Hierdurch kann durch Bewegen des bewegbaren Drosselsteges die Drosselwirkung weiter optimiert werden. In dieser Konfiguration ist es vorteilhaft, wenn der feste Drosselsteg in Strömungsrichtung vor dem bewegbaren Drosselsteg liegt.

In einer anderen Variante sind der feste Drosselsteg und der bewegbare Drosselsteg derart ausgebildet, dass der feste Drosselsteg einen grösseren Strömungswiderstand bereitstellt als der bewegbare Drosselsteg.

In einer weiteren Variante sind der feste Drosselsteg und der bewegbare Drosselsteg derart ausgebildet, dass deren Strömungswiderstände gleich sind.

Vorzugsweise ist die dem Einlass zugewandte Oberfläche des festen Drosselstegs als ebene Fläche ausgebildet und wobei die Fläche vorzugsweise rechtwinklig zur Fliessrichtung orientiert ist.

Vorzugsweise ist die dem Einlass zugewandte Oberfläche des bewegbaren Drosselstegs strömungstechnisch optimiert, insbesondere mit einer Krümmung konvex gekrümmt oder winklig geneigt zur Fliessrichtung, ausgebildet. Hierdurch kann der Widerstand des bewegbaren Drosselsteges insbesondere bezüglich des festen Drosselsteges optimiert werden.

Besonders bevorzugt ist die dem Einlass zugewandte Oberfläche des bewegbaren Drosselstegs mit einer Krümmung konvex gekrümmt ausgebildet, wobei die Krümmung von einer in Richtung des Drosselstegs orientierten Scheitelachse beidseitig von der Scheitelachse vorzugsweise identisch ist. Die Scheitelachse erstreckt sich vorzugsweise rechtwinklig zur Mittelachse.

Alternativ ist die dem Einlass zugewandte Oberfläche des bewegbaren Drosselstegs als ebene Fläche ausgebildet und wobei die Fläche vorzugsweise rechtwinklig zur Fliessrichtung orientiert ist.

Vorzugsweise erstrecken sich die Drosselstege, also der feste und der bewegbare Drosselsteg, im Wesentlichen von der Mitte des Leitungsstücks rechtwinklig zur Mittelachse des Leitungsstücks bis hin zur Wandung des Leitungsstücks.

Erfindungsgemäß sind die festen Drosselstege ausschliesslich im Bereich einer Hälfte des Leitungsstücks angeordnet und die bewegbaren Drosselsteg sind ausschliesslich im Bereich einer Hälfte des Leitungsstücks angeordnet. Bei einem Leitungsstück mit einem Kreisrunden Querschnitt ist die Hälfte als Kreissegment mit einem Winkel von maximal 180° definiert. Diese Ausbildung hat den Vorteil, dass bei maximaler Verschiebung der bewegbaren Drosselstege eine gleichmässige Abdeckung des gesamten Querschnittes geschaffen werden kann.

Vorzugsweise ist im Endpunkt des mindestens einen festen Drosselsteges bzw. dass im Schnittpunkt der festen Drosselstege ein festes Lagerauge angeordnet ist, welches der Lagerung der bewegbaren Drosselstege dient. Das Lagerauge liegt vorzugsweise im Wesentlichen mittig im Leitungsstück.

Der mindestens eine bewegbare Drosselsteg erstreckt sich von einer in das Lagerauge einragenden Lagerstange radial weg, wobei die Lagerstange schwenkbar mit dem Lagerauge in Verbindung steht. Der mindestens eine bewegbare Drosselsteg steht fest mit der Lagerstange in Verbindung. Insbesondere ist der mindestens eine bewegbare Drosselsteg der Lagerstange angeformt.

Vorzugsweise weist die Lagerstange gegenüber des Lagerauges einen Betätigungsabschnitt auf, über welchen die Lagerstange und der mindestens eine bewegbare Drosselsteg relativ zum mindestens einen festen Drosselstege verschwenkbar ist.

Besonders bevorzugt stehen mehrere, insbesondere alle, der bewegbaren Drosselstege fest miteinander in Verbindung und sind gemeinsam miteinander bewegbar. Besonders bevorzugt stehen alle bewegbaren Drosselstege fest mit der Lagerstange in Verbindung.

Vorzugsweise ist die Zahl der bewegbaren Drosselstege identisch oder kleiner oder grösser zur Zahl der festen Drosselstege, wobei bevorzugt jeweils zwei oder drei oder vier oder fünf oder mehr Drosselstege angeordnet sind.

Vorzugsweise sind mehrere feste und mehrere bewegbare Drosselstege in gleichem Winkel zueinander angeordnet. Die Winkel zwischen den festen Drosselstegen sind vorzugsweise gleich den Winkeln zwischen den bewegbaren Drosselstegen.

Erfindungsgemäß sind zwei Gruppen von mindestens einem bewegbaren Drosselsteg in Fliessrichtung beabstandet zueinander angeordnet, wobei eine der Gruppen oberhalb und die andere der Gruppen unterhalb des mindestens einen festen Drosselsteges angeordnet ist, oder beide Gruppen oberhalb oder unterhalb des mindestens einen festen Drosselsteges angeordnet sind.

Vorzugsweise umfasst die Leitungsstückanordnung weiterhin mindestens ein Verschlusselement, welches zusätzlich zu den Drosselstegen in Kontakt mit mindestens einem Drosselsteg anordbar ist.

Vorzugsweise ist eines der besagten Verschlusselemente mindestens teilweise in den Zwischenraum von zwei benachbart zueinander liegenden Drosselstegen einsetzbar. Es handelt sich dabei um eine erste Ausführung des Verschlusselementes. Vorzugsweise ist ein anderes der besagten Verschlusselemente an der Betätigungsstange gelagert. Es handelt sich dabei um eine zweite Ausführung des Verschlusselementes.

Mit den Verschlusselementen kann eine weitergehende Drosselung erreicht werden.

Das Verschlusselement ist vorzugsweise als separates Teil vom Drosselsteg und vom Leitungsstück ausgebildet.

In einer ersten Variante erstreckt sich das mindestens eine Verschlusselement über eine Kreissektor-Fläche, welche Kreissektor-Fläche kleiner ist als der Querschnitt des Leitungsstücks.

Besonders bevorzugt sind mindestens zwei Drosselstege angeordnet, wobei das Verschlusselement nach der ersten Variante mindestens teilweise in den Zwischenraum von zwei benachbart zueinander liegenden Drosselstegen einsetzbar ist.

Die Kreissektor-Fläche entspricht in ihren Ausmassen vorzugsweise im Wesentlichen dem Zwischenraum zwischen zwei benachbarten Drosselstegen, so dass dieser Zwischenraum durch das Verschlusselement verschlossen werden kann.

Vorzugsweise umfasst das mindestens eine Verschlusselement Rastmittel, mit welchen das mindestens eine Verschlusselement zu den Drosselstegen geklemmt wird. Hierdurch kann das Verschlusselement besonders gut in den Zwischenraum eingesetzt werden. Die Rastmittel gehen vorzugsweise im Zwischenraum eine Rast- oder Klemmverbindung mit dem Drosselsteg ein.

Alternativ oder zusätzlich zu den Rastmittel umfasst das Verschlusselement Führungszapfen, welche das Verschlusselement bezüglich der Drosselstege führen.

Vorzugsweise stehen mindestens zwei der Verschlusselemente miteinander über eine Sollbruchstelle in Verbindung. Hierdurch kann ein Set bereitgestellt werden und der Installateur kann entsprechend der gewünschten Drosselung die entsprechende Zahl der Verschlusselemente abbrechen.

In einer zweiten Variante ist das mindestens eine Verschlusselement an der besagten Lagerstange gelagert. Mit der Lagerstange wird das Verschlusselement in Querrichtung zur Mittelachse gelagert. In Längsrichtung wird das Verschlusselement vorzugsweise durch den Drosselsteg gelagert.

Nach der zweiten Variante erstreckt sich das mindestens eine Verschlusselement im Wesentlichen über eine Fläche, insbesondere eine Kreisfläche. Die Fläche bzw. Kreisfläche ist kleiner als der Querschnitt des Leitungsstücks. Weiter umfasst das Verschlusselement mittig eine Lageröffnung zur Lagerung des Verschlusselementes an der Lagerstange. Das Verschlusselement kann dann über die Lagerstange hinweg geschoben werden.

Vorzugsweise ist die gegen die Fliessrichtung orientierte Oberfläche des Verschlusselementes nach der zweiten Variante rechtwinklig oder winklig geneigt zur Mittelachse orientiert. Besonders bevorzugt ist das Verschlusselement kegelstumpf-förmig ausgebildet.

Besonders bevorzugt sind mehrere Verschlusselemente nach der zweiten Variante auf der Lagerstange in Richtung der Mittelachse beabstandet zueinander angeordnet. Die Verschlusselemente können aber auch in Kontakt miteinander stehen.

Besonders bevorzugt weisen die besagten mehreren Verschlusselemente unterschiedliche Durchmesser auf.

In einer dritten Variante wird die erste Variante mit der zweiten Variante kombiniert. Folglich umfasst das Drosselelement den mindestens einen fest im Leitungsstück angeordneten Drosselsteg und die vom mindestens einen Drosselsteg in Richtung der Mittelachse abstehende Lagerstange. Am mindestens einen Drosselsteg wird das Verschlusselement nach der ersten Variante und an der Lagerstange wird das Verschlusselement nach der zweiten Variante gelagert. Es wird auf die obige Beschreibung bezüglich der Einzelmerkmale der beiden Varianten der Verschlusselemente verwiesen.

In allen Varianten ist das mindestens eine Verschlusselement bezüglich der Fliessrichtung des Wassers vorzugsweise vor den Drosselstegen angeordnet, so dass das mindestens eine Verschlusselement durch das Wasser an die Drosselstege gedrückt wird.

In einer ersten Variante des Leitungsstücks ist der mindestens eine feste Drosselsteg dem Leitungsstück angeformt. Der mindestens eine Drosselsteg und das Leitungsstück stehen also einstückig miteinander in Verbindung.

In einer zweiten Variante des Leitungsstücks ist das Leitungsstück als Einsatz ausgebildet, an welchem der mindestens eine feste Drosselsteg angeformt ist, wobei der Einsatz in eine Leitung einsetzbar ist.

Eine Sanitärartikelanordnung umfasst eine Leitungsstückanordnung nach obiger Beschreibung und einen Sanitärartikel, insbesondere eine Toilette oder ein Urinal, mit einer Zuleitung, wobei die Leitungsstückanordnung einen Teil der Zuleitung bildet.

Vorzugsweise umfasst der Sanitärartikel ein Auffangbecken, in welches der Auslass mündet, wobei das Auffangbecken des Sanitärartikels spülrandlos ausgebildet ist. Das heisst, dass das Auffangbecken im Randbereich keinen übergreifenden Rand aufweist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Explosionsansicht einer Leitungsanordnung nach einer Ausführungsform der vorliegenden Erfindung;
- Fig. 2: eine perspektivische Ansicht der Leitungsanordnung nach Figur 1;
- Fig. 3: Ansichten der Leitungsanordnung mit dem Drosselelement in Ausgangslage;
- Fig. 4: Ansichten der Leitungsanordnung mit dem Drosselelement in einer ersten Drossellage;
- Fig. 5: Ansichten der Leitungsanordnung mit dem Drosselelement in einer zweiten Drossellage;
- Fig. 6: Ansichten der Leitungsanordnung mit dem Drosselelement in einer dritten Drossellage;
- Fig. 7: Ansichten der Leitungsanordnung mit dem Drosselelement in einer vierten Drossellage; und
- Fig. 8 bis 11: Ansichten der Leitungsanordnung nach einer der vorhergehenden Figuren mit einem Verschlusselement.

### BESCHREIBUNG BEVORZUGTER AUSFÜHRUNGSFORMEN

In der Figur 1 und der Figur 2 wird eine Leitungsstückanordnung 1 gezeigt. Die Leitungsstückanordnung 1 umfasst ein sich entlang einer Mittelachse M erstreckendes Leitungsstück 2 mit einer Wandung 3 sowie mit einem Einlass 4 und einem Auslass 5. Weiter ist im Leitungsstück 2 ein Drosselelement 6, welches ebenfalls zur Leitungsstückanordnung 1 führt, angeordnet. Mit dem Drosselelement 6 kann der Querschnitt des Leitungsstückes 2 verändert werden.

Das Leitungsstück 2 kann Teil einer Leitung sein oder es kann als Einsatz ausgebildet sein, der in eine Leitung einsetzbar ist. Mit anderen Worten ist in einer ersten Variante das Leitungsstück integraler Teil einer Leitung. In einer zweiten Variante ist das Leitungsstück ein Einsatz, welcher in eine Leitung einsetzbar ist. Dabei wird das Leitungsstück beispielsweise über die Aussenseite 17 der Wandung 3 in der Leitung gelagert. Der Einsatz wird mit seiner Wandung 3 in ein entsprechendes Gegenstück in einer Leitung eingesetzt.

Bevorzugt wird das Leitungsstück 2 im Zusammenhang mit Sanitärartikeln eingesetzt. Beispielsweise in der Spülwasserleitung eines Urinals oder einer Toilette.

Über den Einlass 4 strömt Wasser in das Leitungsstück 2. Im bzw. durch das Leitungsstück 2 wird durch das Drosselelement 6 ein Widerstand gegen das durchströmende Wasser bereitgestellt. Über den Auslass 5 verlässt das Wasser dann das Leitungsstück 2. Der Auslass 5 mündet in Richtung eines Sanitärartikels, wie beispielsweise eine Klosettschüssel oder ein Urinal.

Das Drosselelement 6, welches in der Figur 1 in einer perspektivischen Explosionsansicht dargestellt ist und welches in der Figur 2 in der montierten Lage dargestellt ist, umfasst mindestens einen fest im Leitungsstück 2 angeordneten Drosselsteg 7. In der gezeigten Ausführungsform sind vier feste Drosselstege 7 angeordnet. Der mindestens eine feste Drosselsteg 7 steht fest im Leitungsstück 2. Hier ist der mindestens eine feste Drosselsteg 7 fest an der Wandung 3 des Leitungsstücks 2 angeformt. Der feste Drosselsteg 7 erstreckt sich von der Wandung 3 in Richtung des Innenraums 18 des Leitungsstückes 2 im Wesentlichen bis hin zur Mittelachse M. Der feste Drosselsteg 7 ist im Wesentlichen rechtwinklig zur Mittelachse M des Leitungsstücks 2 orientiert.

Weiter umfasst das Drosselelement 6 mindestens einen bewegbaren Drosselsteg 8. In der gezeigten Ausführungsform sind vier bewegbare Drosselstege 8 angeordnet. Der bewegbare Drosselsteg ist relativ zum fest angeordneten Drosselsteg 7 bewegbar ist. Die Bewegung ist in der gezeigten Ausführungsform eine Verschwenkbewegung um die Mittelachse M herum. Wie der feste Drosselsteg 7 ragt auch der bewegbare Drosselsteg 8 ausgehend von der Wandung 2 des Leitungsstücks in den Innenraum 18 des Leitungsstücks ein. Der bewegbare Drosselsteg 8 erstreckt sich ebenfalls im Wesentlichen bis hin zur Mittelachse M und ist im Wesentlichen rechtwinklig zur Mittelachse M des Leitungsstücks 2 orientiert.

Durch das Einragen der beiden Drosselstege 7, 8 in den Querschnitt bzw. Innenraum 18 des Leitungsstückes 2 wird eine entsprechende Drosselwirkung bereitgestellt.

Im Endpunkt des mindestens einen festen Drosselsteges 7 bzw. im Schnittpunkt von mehreren festen Drosselstegen 7 ist ein festes Lagerauge 11 angeordnet. Vorzugsweise ist das feste Lagerauge 11 mittig im Leitungsstück 2 angeordnet. Das Lagerauge 11 dient der bewegbaren Lagerung der bewegbaren Drosselstege 8. Die durch das Lagerauge 11 bereitgestellte Lageröffnung 19 ist mit ihrer Mittelachse in Richtung der Mittelachse M orientiert.

In der gezeigten Ausführungsform erstreckt sich der mindestens eine bewegbare Drosselsteg 8 von einer Lagerstange 12 radial weg. Die Lagerstange 12 und der mindestens eine bewegbare Drosselstege 8 werden als separate Teile in der Figur 1 gezeigt. Die Lagerstange 12 und der mindestens eine bewegbare Drosselsteg 8 können aber auch einstückig ausgebildet sein. Im verbundenen Zustand ist der mindestens eine bewegbare Drosselsteg 8 fest mit der Lagerstange 12 in Verbindung. Das heisst bei einer Drehung der Lagerstange 12 bewegen sich auch die Drosselstege 8. Die Lagerstange 12 ragt in die Lageröffnung 11 des Lagerauges 11 ein und steht dort schwenkbar mit dem Lagerauge 11 in Verbindung. Die Lagerstange 12 kann gemeinsam mit dem mindestens einen bewegbaren Drosselsteg 8 bezüglich des feststehenden Lagerauges 11 verschwenkt werden.

Gegenüber des Lagerauges 11 umfasst die Lagerstange 12 in der gezeigten Ausführungsform weiter einen Betätigungsabschnitt 13. Der Betätigungsabschnitt 13 ist hier im Wesentlichen die Verlängerung der Lagerstange 12. Über den Betätigungsabschnitt 13 kann die Lagerstange 12 und die mit der Lagerstange 12 fest in Verbindung stehenden Drosselstege 8 relativ zu den festen Drosselstegen 7 verschwenkt werden.

Der bewegbare Drosselsteg 8 liegt in der Ausführungsform gemäss den Figuren 1 und 2 in Fliessrichtung F des Wassers gesehen vor dem festen Drosselsteg 7. Es ist aber auch möglich, dass der bewegbare Drosselsteg 8 bezüglich der Fliessrichtung F gesehen nach dem festen Drosselsteg 7 angeordnet ist.

In den gezeigten Ausführungsformen der Figuren 1 und 2 ist der feste Drosselsteg 7 und der bewegbare Drosselsteg 8 derart ausgebildet, dass der feste Drosselsteg 7 einen grösseren Strömungswiderstand gegen das durch das Drosselelement 6 hindurchfliessende Wasser bereitstellt als der bewegbare Drosselsteg 8.

Die dem Einlass 4 zugewandte Oberfläche des festen Drosselsteges 7 ist hier als ebene Fläche 9 ausgebildet, welche rechtwinklig zur Fliessrichtung F orientiert ist.

Die dem Einlass 4 zugewandte Oberfläche des bewegbaren Drosselsteges 8 ist strömungstechnisch optimiert ausgebildet. In der gezeigten Ausführungsform umfasst diese Oberfläche eine Krümmung 10, welche konvex gekrümmt ist. Alternativ kann die dem Einlass 4 zugewandte Oberfläche des bewegbaren Drosselsteges 8 auch winklig geneigt ausgebildet sein. Die Krümmung 10 ist konvex ausgebildet und erstreckt sich von einer in Richtung des Drosselsteges 8 orientierten Scheitelachse S beidseitig von der Scheitelachse S vorzugsweise identisch. Durch die konvexe Krümmung 10 kann der Strömungswiderstand des bewegbaren Drosselsteges 8 entsprechend optimiert und insbesondere gegenüber des Strömungswiderstandes des festen Drosselsteges 7 verkleinert werden.

Die Anzahl der bewegbaren Drosselstege 8 ist vorzugsweise identisch zur Zahl der festen Drosselstege 7. Die Anzahl kann aber auch unterschiedlich sein. In der gezeigten Ausführungsform sind, wie bereits erwähnt, vier feste Drosselstege 7 und vier bewegbare Drosselstege 8 vorhanden. Es ist aber auch denkbar mehr als vier oder weniger als vier Drosselstege 7, 8 vorzusehen.

Die mehreren fest angeordneten Drosselstege 7 stehen hier jeweils in einem gleichen Winkel α zueinander. Auch die mehreren bewegbaren Drosselstege 8 stehen in einem jeweils gleichen Winkel β zueinander. Vorzugsweise sind die Winkel α zwischen den festen Drosselstegen 7 und die Winkel β zwischen den bewegbaren Drosselstegen 8 gleich zueinander. Das hat bei der Einstellung des Drosselelementes 6, sprich bei der Verschwenkung der bewegbaren Drosselstege 8 den Vorteil, dass determinierte Bewegungen möglich sind.

Im Einsatz kann ein Sanitärinstallateur beispielsweise wenn die Leitungsstückanordnung 1 in der Spülleitung zu einer Toilette oder eine Urinal angeordnet ist, die Spülmenge sehr fein durch Einstellen des Drosselelementes 6 regulieren. Gerade bei sogenannt randlosen Toilettenschüsseln oder Urinalen kann die Drosselung derart eingestellt werden, dass es nicht zu einem Überschiessen des Wassers aus der Sanitärarmatur kommt.

Anhand der Figuren 3 bis 7 werden nun verschiedene Einstellungen des Drosselelementes 6 genauer erläutert.

Von den Figuren 3 bis 7 kann gut erkannt werden, dass durch ein Verschwenken der bewegbaren Drosselstege 8 relativ zu den festen Drosselstegen 7 eine sukzessive Verminderung der Durchflussrate erreicht werden kann.

In der Figur 3 liegen alle bewegbaren Drosselstege 8 über einem entsprechenden festen Drosselsteg 7. Für die Drosselwirkung stehen also insgesamt vier Drosselstege im Querschnitt des Leitungsstückes 2 bereit. Verglichen mit einem identischen Leitungsquerschnitt, bei welchem die Durchflussrate des Volumenstroms 100 % beträgt, liegt die Durchflussrate bei der in Figur 3 gezeigten Konfiguration bei etwa 90 %.

In der Figur 4 sind die bewegbaren Drosselstege 8 um eine Position weiter bewegt. Hier liegen drei bewegbare Drosselstege 8 über drei festen Drosselstegen 7. Ein bewegbarer Drosselsteg 8 liegt nicht mehr über einem festen Drosselsteg 7 und ein fester Drosselsteg 7 liegt frei. Für die Drosselwirkung stehen also insgesamt fünf Drosselstege 7, 8 im Querschnitt des Leitungsstückes 2 bereit. Verglichen mit der oben genannten Durchflussrate liegt die Durchflussrate hier bei etwa 85 %.

In der Figur 5 sind die bewegbaren Drosselstege 8 um eine weitere Position weiter bewegt. Hier liegen zwei bewegbare Drosselstege 8 über zwei festen Drosselstegen 7. Zwei bewegbare Drosselstege 8 liegen nicht mehr über festen Drosselstegen 7 und zwei feste Drosselstege 7 liegen frei. Für die Drosselwirkung stehen also insgesamt sechs Drosselstege 7, 8 im Querschnitt des Leitungsstückes 2 bereit. Verglichen mit der oben genannten Durchflussrate liegt die Durchflussrate hier bei etwa 80 %.

In der Figur 6 sind die bewegbaren Drosselstege 8 um eine weitere Position weiter bewegt. Hier liegen drei bewegbare Drosselstege 8 über einem festen Drosselsteg 7. Drei bewegbare Drosselstege 8 liegen nicht mehr über festen Drosselstegen 7 und drei feste Drosselstege 7 liegen frei. Für die Drosselwirkung stehen also insgesamt sieben Drosselstege 7, 8 im Querschnitt des Leitungsstückes 2 bereit. Verglichen mit der oben genannten Durchflussrate liegt die Durchflussrate hier bei etwa 75 %.

In der Figur 7 sind die bewegbaren Drosselstege 8 um eine weitere Position weiter bewegt. Hier liegen alle bewegbaren Drosselstege 8 derart, dass diese nicht weiter über einem festen Drosselsteg 7 platziert sind. Für die Drosselwirkung stehen also insgesamt acht Drosselstege 7, 8 im Querschnitt des Leitungsstückes 2 bereit. Verglichen mit der oben genannten Durchflussrate liegt die Durchflussrate hier bei etwa 70 %.

In den Figuren 8 bis 11 wird die Leitungsstückanordnung 1 gemäss den vorhergehenden Figuren gezeigt, wobei hier die Leitungsstückanordnung 1 weiterhin mindestens ein Verschlusselement 14, 15 umfasst. In der Ausführung nach den Figuren 8 bis 10 hat das Verschlusselement 14 eine andere Ausbildung als in der Ausführung nach der Figur 11.

Die Verschlusselemente 14, 15 sind zusätzlich zu den Drosselstegen 7, 8 angeordnet und kommen in Kontakt mit mindestens einem der Drosselstege 7, 8.

Die Verschlusselemente 14 sind derart ausgebildet, dass diese teilweise in den Zwischenraum 16 von zwei benachbart liegenden Drosselstegen 7, 8 einsetzbar sind.

Das andere der beiden Verschlusselemente, nämlich das Verschlusselement 15 gemäss der Figur 11, ist an der Betätigungsstange 13 gelagert.

Weiter umfasst das Drosselelement 6 mindestens ein Verschlusselement 14, 15, welches in Kontakt mit dem mindestens einen Drosselsteg 7 im Leitungsstück 2 zur Erhöhung der Drosselung anordbar ist. Das Verschlusselement 14, 15 kann verschiedenartig ausgebildet sein und dient im Wesentlichen der Erhöhung des Querschnittes des Drosselelementes 6 in seiner Gesamtheit.

In den Figuren 8 bis 9 wird eine erste Variante des Drosselelementes 14 gezeigt. In der Figur 11 wird eine zweite Variante des Drosselelementes 9 gezeigt. Die beiden Varianten können auch miteinander in einer dritten Variante kombiniert werden.

In den Figuren 8 bis 9 wird eine erste Variante des Verschlusselementes 14 gezeigt. Das Verschlusselement 14 erstreckt sich hier über eine Kreissektor-Fläche. Die Kreissektor-Fläche ist dabei kleiner als der Querschnitt des Leitungsstückes 2. Von oben betrachtet hat das Verschlusselement 14 die Form eines Tortenstückes.

In der gezeigten Ausführungsform sind vier Drosselstege 8 angeordnet, welche jeweils im gleichen Winkelabstand α zueinander stehen. Es können auch mehr oder weniger Drosselstege 8 angeordnet sein. Die Drosselstege 8 erstrecken sich in der gezeigten Ausführungsform von einem Mittelpunkt M radial zur Mittelachse M zur Wandung 3 hin. Der Winkelabstand der Drosselstege 8 definiert auch den Zwischenraum 16 zwischen den Drosselstegen 8, welcher durch das Verschlusselement 14 verschlossen werden soll. Insofern ist es bevorzugt, dass der Winkel der Kreissegment-Fläche im Wesentlichen dem Winkelabstand α zwischen zwei Drosselstegen 8 entspricht.

In der gezeigten Ausführungsform werden die Verschlusselemente 14 in den Zwischenraum zwischen zwei bewegbare Drosselstege 8 eingesetzt. Es wäre auch denkbar, dass die Verschlusselemente 14 zwischen zwei feste Drosselstege 7 eingesetzt werden.

Unterseitig umfasst das Verschlusselement 14 gemäss der Figuren 8 Rastmittel 20. Über diese Rastmittel 20 wird das Verschlusselement 14 zu den Drosselstegen 8 geklemmt. Die Rastmittel 20 liegen hier im Wesentlichen an den Drosselstegen 8 an. Alternativ könnte in einer zusätzlichen Ausführungsform auch ein entsprechendes Gegenstück an die Drosselstege 7 angeformt sein.

Unterseitig umfasst das Verschlusselement 8 nebst den oder alternativ zu den Rastmittel 20 Führungszapfen 21 auf, welche das Verschlusselement 14 bezüglich der Drosselstege 8 führen.

Die Verschlusselemente 14 werden bezüglich der Fliessrichtung F vor den Drosselstegen 8 angeordnet, so dass die Verschlusselemente 14 durch das durch das Leitungsstück 2 hindurchfliessende Wasser gegen den Drosselsteg 7 gedrückt werden.

Die gezeigten Verschlusselemente 14 stehen vorzugsweise über eine Sollbruchstelle 22 miteinander in Verbindung, so wie dies in der Figur 1 symbolisiert wird. Der Installateur kann dann die gewünschte Anzahl von Verschlusselementen 14 an der Sollbruchstelle 22 entsprechend abbrechen. Nach dem Abbrechen der gewünschten Anzahl kann dann der Installateur die Verschlusselemente 14 in den Zwischenraum 16 zwischen den zwei benachbarten Drosselstegen 7 einsetzen.

Oberseitig umfasst das Verschlusselement 14 eine Lasche 23. Die Lasche 23 dient im Wesentlichen als Grifflasche, so dass das Verschlusselement durch den Installateur gut ergriffen werden kann.

In der Figur 9 ist ein Verschlusselement 14 angeordnet, während in der Figur 10 zwei Verschlusselemente 15 angeordnet sind.

In der Figur 11 wird eine weitere Ausführungsform des Verschlusselementes 15 gezeigt. Hier erstreckt sich vom Lagerauge 11 der Drosselstege 7 die Lagerstange 12 in Richtung der Mittelachse M weg. An dieser Lagerstange 12 ist das mindestens eine Verschlusselement 15 gelagert. Das Verschlusselement 15 hat in der gezeigten Ausführungsform die Aussenform einer Kreisfläche, welche kleiner ist als der Querschnitt des Leitungsstückes 2. Mittig umfasst das mindestens eine Verschlusselement 15 eine Lageröffnung 19, welche der Lagerung des Verschlusselementes 15 an der Lagerstange 12 dient. Das Verschlusselement 15 kann daher entlang der Lagerstange 12 bis hin zu den Drosselstegen 7 geschoben werden, wo es entsprechend auf den Drosselstegen 7 aufliegt.

Die Oberfläche 24 des Verschlusselementes 15 kann rechtwinklig zur Mittelachse M orientiert sein. Alternativ kann die Oberfläche 24, so wie in den Figuren gezeigt, im Querschnitt gesehen winklig geneigt zur Mittelachse M orientiert sein, sodass eine Art Kegelstumpf resultiert. Durch die Ausbildung der Oberfläche 24 kann der Drosselwiderstand beeinflusst werden.

Wie in der Figur 11 gezeigt können mehrere Verschlusselemente 15 unterschiedlichen Durchmessers übereinander angeordnet sein. Hierdurch kann eine weitere Drosselung erzielt werden. Alternativ kann ein einziges Verschlusselement 15 angeordnet. Die Drosselwirkung kann dadurch verändert werden, indem das Verschlusselement 15 mit unterschiedlichen Durchmessern eingesetzt wird. Folglich ist es vorteilhaft, wenn in einem Set mehrere Verschlusselemente 15 vorhanden sind und der Installateur dann das Verschlusselement 15 mit dem gewünschten Durchmesser aussucht.

In einer dritten Variante, welche in den Figuren nicht gezeigt wird, werden die Verschlusselemente 14 gemäss den Figuren 8 bis 9 und die Verschlusselemente 15 gemäss der Figur 11 gemeinsam eingesetzt. Es handelt sich hierbei um eine kombinierte Anordnung.

**BEZUGSZEICHENLISTE**

| | | | |
|---|---|---|---|
| 1 | Leitungsstückanordnung | 19 | Lageröffnung |
| 2 | Leitungsstück | 20 | Rastmittel |
| 3 | Wandung | 21 | Führungszapfen |
| 4 | Einlass | 22 | Sollbruchstelle |
| 5 | Auslass | 23 | Lasche |
| 6 | Drosselelement | 24 | Oberfläche |
| 7 | fester Drosselsteg | α | Winkel |
| 8 | bewegbarer Drosselsteg | β | Winkel |
| 9 | ebene Fläche | | |
| 10 | Krümmung | M | Mittelachse |
| 11 | Lagerauge | S | Scheitelachse |
| 12 | Lagerstange | | |
| 13 | Betätigungsabschnitt | | |
| 14 | Verschlusselement | | |
| 15 | Verschlusselement | | |
| 16 | Zwischenraum | | |
| 17 | Aussenseite | | |
| 18 | Innenraum | | |

## Patentansprüche

1. Leitungsstückanordnung (1), umfassend
ein sich entlang einer Mittelachse (M) erstreckendes Leitungsstück (2) mit einer Wandung (3) sowie mit einem Einlass (4) und einem Auslass (5), und
ein im Leitungsstück (2) angeordnetes Drosselelement (6), mit welchem der Querschnitt des Leitungsstücks (2) verändert werden kann,
wobei das Drosselelement (6) mindestens einen fest im Leitungsstück (2) angeordneten Drosselsteg (7) und mindestens einen bewegbaren Drosselsteg (8), der relativ zum fest angeordneten Drosselsteg (7) bewegbar ist, umfasst, wobei die Drosselstege (7, 8) in den Querschnitt des Leitungsstücks (2) einragen,
**dadurch gekennzeichnet,**
**dass** die festen Drosselstege (7) ausschliesslich im Bereich einer Hälfte des Leitungsstücks (2) angeordnet sind und dass die bewegbaren Drosselstege (8) ausschliesslich im Bereich einer Hälfte des Leitungsstücks (2) angeordnet sind;
und/oder
**dass** zwei Gruppen von mindestens einem bewegbaren Drosselsteg (8) in Fliessrichtung beabstandet zueinander angeordnet sind, wobei eine der Gruppen oberhalb und die andere der Gruppen unterhalb des mindestens einen festen Drosselsteges angeordnet ist, oder wobei beide Gruppen oberhalb oder unterhalb des mindestens einen festen Drosselsteges angeordnet ist.

2. Leitungsstückanordnung (1) nach Anspruch 1, **dadurch gekennzeichnet, dass** der mindestens eine bewegbare Drosselsteg (8) in Fliessrichtung (F) des Wassers vor und/oder nach dem mindestens einen festen Drosselsteg (7) angeordnet ist.

3. Leitungsstückanordnung (1) nach Anspruch 1 oder 2, **dadurch gekennzeichnet, dass** in der Ausgangslage der mindestens eine bewegbare Drosselsteg (8) über dem mindestens einen festen Drosselsteg (7), insbesondere exakt übereinander, steht und dass für eine Veränderung der Drosselung der mindestens eine bewegbare Drosselsteg (8) relativ zum mindestens einen festen Drosselsteg (7) bewegt wird, so dass der mindestens eine bewegbare Drosselsteg (8) versetzt zum mindestens einen festen Drosselstegen (7) liegt.

4. Leitungsstückanordnung (1) nach einem der vorhergehenden Ansprüche, **dadurch gekennzeichnet, dass** der feste Drosselsteg (7) und der bewegbare Drosselsteg (8) derart ausgebildet sind, dass der feste Drosselsteg (7) einen grösseren oder einen kleineren Strömungswiderstand bereitstellt als der bewegbare Drosselsteg (8); oder dass der feste Drosselsteg (7) und der bewegbare Drosselsteg (8) derart ausgebildet sind, dass deren Strömungswiderstände gleich sind.

5. Leitungsstückanordnung (1) nach einem der vorhergehenden Ansprüche, **dadurch gekennzeichnet, dass** die dem Einlass (4) zugewandte Oberfläche des festen Drosselstegs (7) als ebene Fläche (9) ausgebildet ist und wobei die Fläche (9) vorzugsweise rechtwinklig zur Fliessrichtung (F) orientiert ist.

6. Leitungsstückanordnung (1) nach einem der vorhergehenden Ansprüche, **dadurch gekennzeichnet, dass** die dem Einlass (4) zugewandte Oberfläche des bewegbaren Drosselstegs (8) strömungstechnisch optimiert, insbesondere mit einer Krümmung (10) konvex gekrümmt oder winklig geneigt zur Fliessrichtung, ausgebildet ist.

7. Leitungsstückanordnung (1) nach einem der vorhergehenden Ansprüche, **dadurch gekennzeichnet, dass** die dem Einlass (4) zugewandte Oberfläche des bewegbaren Drosselstegs (8) mit einer Krümmung (10) konvex gekrümmt ausgebildet ist, wobei die Krümmung (10) von einer in Richtung des Drosselstegs (8) orientierten Scheitelachse (S) beidseitig von der Scheitelachse (S) vorzugsweise identisch ist.

8. Leitungsstückanordnung (1) nach einem der vorhergehenden Ansprüche, **dadurch gekennzeichnet, dass** sich die Drosselstege (7, 8) im Wesentlichen von der Mitte des Leitungsstücks (2) rechtwinklig zur Mittelachse (M) des Leitungsstücks (2) bis hin zur Wandung (3) des Leitungsstücks (2) erstrecken.

9. Leitungsstückanordnung (1) nach einem der vorhergehenden Ansprüche, **dadurch gekennzeichnet, dass** im Endpunkt des mindestens einen festen Drosselsteges (7) bzw. dass im Schnittpunkt der festen Drosselstege (7) ein festes Lagerauge (11) angeordnet ist, welches der Lagerung der bewegbaren Drosselstege (8) dient.

10. Leitungsstückanordnung (1) nach Anspruch 9, **dadurch gekennzeichnet, dass** der mindestens eine bewegbare Drosselsteg (8) sich von einer in das Lagerauge (11) einragenden Lagerstange (12) radial weg erstreckt, wobei die Lagerstange (12) schwenkbar mit dem Lagerauge (11) in Verbindung steht, wobei die Lagerstange (12) gegenüber des Lagerauges (11) einen optionalen Betätigungsabschnitt (13) aufweist, über welchen die Lagerstange (12) und der mindestens eine bewegbare Drosselsteg (8) relativ zum mindestens einen festen Drosselstege (7) verschwenkbar ist.

11. Leitungsstückanordnung (1) nach einem der vorhergehenden Ansprüche, **dadurch gekennzeichnet,**
**dass** die bewegbaren Drosselstege (8) fest miteinander in Verbindung stehen und gemeinsam miteinander bewegbar sind;
und/oder
**dass** die Zahl der bewegbaren Drosselstege identisch oder kleiner oder grösser zur Zahl der festen Drosselstege sind, wobei bevorzugt jeweils zwei oder drei oder vier oder fünf Drosselstege angeordnet sind.

12. Leitungsstückanordnung (1) nach einem der vorhergehenden Ansprüche, **dadurch gekennzeichnet, dass** mehrere feste Drosselstege (7) in gleichem Winkel (α) zueinander angeordnet sind, und/oder dass mehrere bewegbare Drosselstege (8) in gleichem Winkel (ß) zueinander angeordnet sind.

13. Leitungsstückanordnung (1) nach einem Anspruch 12, **dadurch gekennzeichnet, dass** die Winkel zwischen den festen Drosselstegen (7) gleich den Winkeln zwischen den bewegbaren Drosselstegen (8) sind.

14. Leitungsstückanordnung (1) nach einem der vorhergehenden Ansprüche, **dadurch gekennzeichnet, dass** die Anordnung weiterhin mindestens ein Verschlusselement (14, 15) umfasst, welches zusätzlich zu den Drosselstegen (7, 8) in Kontakt mit mindestens einem Drosselsteg anordbar ist.

15. Leitungsstückanordnung (1) nach Anspruch 14, **dadurch gekennzeichnet, dass** eines der besagten Verschlusselemente (14) mindestens teilweise in den Zwischenraum (16) von zwei benachbart zueinander liegenden Drosselstegen (7, 8) einsetzbar ist; und/oder dass ein anderes der besagten Verschlusselemente (15) an der Betätigungsstange (13) gelagert ist.

16. Leitungsstückanordnung (1) nach einem der vorhergehenden Ansprüche, **dadurch gekennzeichnet, dass** der mindestens eine feste Drosselsteg (7) dem Leitungsstück (2) angeformt ist; oder dass das Leitungsstück als Einsatz ausgebildet ist, an welchem der mindestens eine feste Drosselsteg (2) angeformt ist, wobei der Einsatz in eine Leitung einsetzbar ist.

17. Sanitärartikelanordnung umfassend ein Leitungsstückanordnung (1) nach einem der vorhergehenden Ansprüche und einen Sanitärartikel, insbesondere eine Toilette oder ein Urinal, mit einer Zuleitung, wobei die Leitungsstückanordnung (1) einen Teil der Zuleitung bildet.

## Claims

1. Line-segment arrangement (1) comprising a line segment (2), which extends along a centre axis (M) and has a wall (3) and also an inlet (4) and an outlet (5), and
a throttle element (6), which is arranged in the line segment (2) and by means of which the cross section of the line segment (2) can be altered,
wherein the throttle element (6) comprises at least one throttle crosspiece (7) which is fixed in the line segment (2) and at least one throttle crosspiece (8) which is movable, and can be moved relative to the fixed throttle crosspiece (7), wherein the throttle crosspieces (7, 8) project into the cross section of the line segment (2), **characterized**
**in that** the fixed throttle crosspieces (7) are arranged exclusively in the region of one half of the line segment (2), and in that the movable throttle crosspieces (8) are arranged exclusively in the region of one half of the line segment (2); and/or
**in that** two groups of at least one movable throttle crosspiece (8) are spaced apart from one another in the flow direction, wherein one of the groups is arranged above, and the other of the groups is arranged beneath, the at least one fixed throttle crosspiece, or wherein both groups are arranged above or beneath the at least one fixed throttle crosspiece.

2. Line-segment arrangement (1) according to Claim 1, **characterized in that** the at least one movable throttle crosspiece (8) is arranged upstream and/or downstream of the at least one fixed throttle crosspiece (7), as seen in the flow direction (F) of the water.

3. Line-segment arrangement (1) according to Claim 1 or 2, **characterized in that**, in the starting position, the at least one movable throttle crosspiece (8) is located above the at least one fixed throttle crosspiece (7), the two being located in particular precisely one above the other, and **in that**, for altering the throttling action, the at least one movable throttle crosspiece (8) is moved relative to the at least one fixed throttle crosspiece (7), and therefore the at least one movable throttle crosspiece (8) is located in an offset state in relation to the at least one fixed throttle crosspiece (7).

4. Line-segment arrangement (1) according to one of the preceding claims, **characterized in that** the fixed throttle crosspiece (7) and the movable throttle crosspiece (8) are designed such that the fixed throttle crosspiece (7) provides a greater or a smaller flow resistance than the movable throttle crosspiece (8); or **in that** the fixed throttle crosspiece (7) and the movable throttle crosspiece (8) are designed such that the flow resistances thereof are identical.

5. Line-segment arrangement (1) according to one of the preceding claims, **characterized in that** that surface of the fixed throttle crosspiece (7) which is directed towards the inlet (4) is designed in the form of a planar surface (9), and wherein the surface (9) is oriented preferably at right angles to the flow direction (F).

6. Line-segment arrangement (1) according to one of the preceding claims, **characterized in that** that surface of the movable throttle crosspiece (8) which is directed towards the inlet (4) is optimized in terms of flow, in particular is curved convexly with a curvature (10) or is inclined at an angle to the flow direction.

7. Line-segment arrangement (1) according to one of the preceding claims, **characterized in that** that surface of the movable throttle crosspiece (8) which is directed towards the inlet (4) is curved convexly with a curvature (10), wherein the curvature (10) from an apex axis (S), which is oriented in the direction of the throttle crosspiece (8), is preferably identical on either side of the apex axis (S).

8. Line-segment arrangement (1) according to one of the preceding claims, **characterized in that** the throttle crosspieces (7, 8) extend essentially from the centre of the line segment (2) to the wall (3) of the line segment (2) at right angles to the centre axis (M) of the line segment (2).

9. Line-segment arrangement (1) according to one of the preceding claims, **characterized in that** a fixed bearing eyelet (11), which serves for bearing the movable throttle crosspieces (8), is arranged at the end point of the at least one fixed throttle crosspiece (7) or at the point of intersection of the fixed throttle crosspieces (7) .

10. Line-segment arrangement (1) according to Claim 9, **characterized in that** the at least one movable throttle crosspiece (8) extends radially away from a bearing rod (12), which projects into the bearing eyelet (11), wherein the bearing rod (12) is connected in a pivotable manner to the bearing eyelet (11), wherein the bearing rod (12), opposite the bearing eyelet (11), has an optional actuating portion (13), via which the bearing rod (12) and the at least one movable throttle crosspiece (8) can be pivoted relative to the at least one fixed throttle crosspiece (7).

11. Line-segment arrangement (1) according to one of the preceding claims, **characterized**
**in that** the movable throttle crosspieces (8) are fixed to one another and can be moved together with one another;
and/or
**in that** the number of movable throttle crosspieces is identical to, or smaller or greater than, the number of fixed throttle crosspieces, wherein preferably in each case two or three or four or five throttle crosspieces are provided.

12. Line-segment arrangement (1) according to one of the preceding claims, **characterized in that** a plurality of fixed throttle crosspieces (7) are arranged at an identical angle (α) to one another, and/or **in that** a plurality of movable throttle crosspieces (8) are arranged at an identical angle (β) to one another.

13. Line-segment arrangement (1) according to a Claim 12, **characterized in that** the angles between the fixed throttle crosspieces (7) are equal to the angles between the movable throttle crosspieces (8) .

14. Line-segment arrangement (1) according to one of the preceding claims, **characterized in that** the arrangement also comprises at least one closure element (14, 15) which, in addition to the throttle crosspieces (7, 8), can be arranged in contact with at least one throttle crosspiece.

15. Line-segment arrangement (1) according to Claim 14, **characterized in that** one of the said closure elements (14) can be inserted at least to some extent into the interspace (16) between two adjacent throttle crosspieces (7, 8); and/or **in that** another of the said closure elements (15) is mounted on the actuating rod (13).

16. Line-segment arrangement (1) according to one of the preceding claims, **characterized in that** the at least one fixed throttle crosspiece (7) is formed on the line segment (2); or **in that** the line segment is designed in the form of an insert, on which the at least one fixed throttle crosspiece (2) is formed, wherein the insert can be inserted into a line.

17. Sanitary-article arrangement comprising a line-segment arrangement (1) according to one of the preceding claims and a sanitary article, in particular a toilet or a urinal, with a supply line, wherein the line-segment arrangement (1) forms part of the supply line.

## Revendications

1. Ensemble formant pièce de conduite (1) comprenant
une pièce de conduite (2) s'étendant le long d'un axe central (M) et comportant une paroi (3) et pourvue d'une entrée (4) et d'une sortie (5), et
un élément de restriction (6) disposé dans la pièce de conduite (2) et permettant de modifier la section transversale de la pièce de conduite (2),
l'élément de restriction (6) comprenant au moins une barrette de restriction (7) disposée de façon fixe dans la pièce de conduite (2) et au moins une barrette de restriction mobile (8) qui est mobile par rapport à la barrette de restriction fixe (7), les barrettes de restriction (7, 8) faisant saillie dans la section transversale de la pièce de conduite (2),
**caractérisé en ce que**
les barrettes de restriction fixes (7) sont disposées exclusivement dans la région d'une moitié de la pièce de conduite (2) et **en ce que** les barrettes de restriction mobiles (8) sont disposées exclusivement dans la région d'une moitié de la pièce de conduite (2) ;
et/ou
deux groupes d'au moins une barrette de restriction mobile (8) sont disposés à distance l'un de l'autre dans le sens d'écoulement, l'un des groupes étant disposé au-dessus, et l'autre des groupes étant disposé au-dessous, de l'au moins une barrette de restriction fixe, ou les deux groupes étant disposés au-dessus ou au-dessous de l'au moins une barrette de restriction fixe.

2. Ensemble formant pièce de conduite (1) selon la revendication 1, **caractérisé en ce que** l'au moins une barrette de restriction mobile (8) est disposée avant et/ou après l'au moins une barrette de restriction fixe (7) dans le sens d'écoulement (F) de l'eau.

3. Ensemble formant pièce de conduite (1) selon la revendication 1 ou 2, **caractérisé en ce que**, dans la position de départ, l'au moins une barrette de restriction mobile (8) est située au-dessus, en particulier exactement au-dessus, de l'au moins une barrette de restriction fixe (7) et **en ce que**, pour modifier la restriction, l'au moins une barrette de restriction mobile (8) est déplacée par rapport à l'au moins une barrette de restriction fixe (7) de sorte que l'au moins une barrette de restriction mobile (8) est décalée de l'au moins une barrette de restriction fixe (7) .

4. Ensemble formant pièce de conduite (1) selon l'une des revendications précédentes, **caractérisé en ce que** la barrette de restriction fixe (7) et la barrette de restriction mobile (8) sont conçues de telle sorte que la barrette de restriction fixe (7) présente une résistance à l'écoulement supérieure ou inférieure à celle de la barrette de restriction mobile (8) ; ou **en ce que** la barrette de restriction fixe (7) et la barrette de restriction mobile (8) sont conçues de telle sorte que leurs résistances à l'écoulement soient identiques.

5. Ensemble formant pièce de conduite (1) selon l'une des revendications précédentes, **caractérisé en ce que** la surface, dirigée vers l'entrée (4), de la barrette de restriction fixe (7) est conçue comme une surface plane (9) et la surface (9) est de préférence orientée à angle droit par rapport au sens d'écoulement (F).

6. Ensemble formant pièce de conduite (1) selon l'une des revendications précédentes, **caractérisé en ce que** la surface, dirigée vers l'entrée (4), de la barrette de restriction mobile (8) est optimisée en termes de technologie d'écoulement, notamment est incurvée de manière convexe avec une courbure (10) ou est inclinée angulairement par rapport au sens d'écoulement.

7. Ensemble formant pièce de conduite (1) selon l'une des revendications précédentes, **caractérisé en ce que** la surface, dirigée vers l'entrée (4), de la barrette de restriction mobile (8) est incurvée de façon convexe avec une courbure (10), la courbure (10) d'un axe au sommet (S) orienté en direction de la nervure de restriction (8) étant de préférence identique des deux côtés de l'axe au sommet (S).

8. Ensemble formant pièce de conduite (1) selon l'une des revendications précédentes, **caractérisé en ce que** les barrettes de restriction (7, 8) s'étendent sensiblement du centre de la pièce de conduite (2) jusqu'à la paroi (3) de la pièce de conduite (2) perpendiculairement à l'axe central (M) de la pièce de conduite (2).

9. Ensemble formant pièce de conduite (1) selon l'une des revendications précédentes, **caractérisé en ce qu'**un œillet de palier fixe (11), qui sert au montage sur palier des barrettes de restriction mobiles (8), est disposé au point d'extrémité de l'au moins une barrette de restriction fixe (7) ou à l'intersection des barrettes de restriction fixes (7).

10. Ensemble formant pièce de conduite (1) selon la revendication 9, **caractérisé en ce que** l'au moins une barrette de restriction mobile (8) s'étend radialement depuis une tige de palier (12) faisant saillie dans l'œillet de palier (11), la tige de palier (12) étant reliée de manière pivotante à l'œillet de palier (11), la tige de palier (12) comportant, de manière opposée à l'œillet de palier (11), une portion d'actionnement facultative (13) permettant de faire pivoter la tige de palier (12) et l'au moins une barrette de restriction mobile (8) par rapport à l'au moins une barrette de restriction fixe (7).

11. Ensemble formant pièce de conduite (1) selon l'une des revendications précédentes, **caractérisé en ce que**
les barrettes de restriction mobiles (8) sont reliées de manière fixe les unes aux autres et peuvent être déplacées conjointement ; et/ou
le nombre de barrettes de restriction mobiles est identique, inférieur ou supérieur au nombre de barrettes de restriction fixes, de préférence deux ou trois ou quatre ou cinq barrettes de restriction étant à chaque fois disposées.

12. Ensemble formant pièce de conduite (1) selon l'une des revendications précédentes, **caractérisé en ce qu'**une pluralité de barrettes de restriction fixes (7) sont disposées avec le même angle (a) les unes par rapport aux autres, et/ou **en ce qu'**une pluralité de barrettes de restriction mobiles (8) sont disposées avec le même angle (β) les unes par rapport aux autres.

13. Ensemble formant pièce de conduite (1) selon une revendication 12, **caractérisé en ce que** les angles formés entre les barrettes de restriction fixes (7) sont égaux aux angles formés entre les barrettes de restriction mobiles (8).

14. Ensemble formant pièce de conduite (1) selon l'une des revendications précédentes, **caractérisé en ce que** l'ensemble comprend en outre au moins un élément de fermeture (14, 15) qui peut être disposé, en plus des barrettes de restriction (7, 8), en contact avec au moins une barrette de restriction.

15. Ensemble formant pièce de conduite (1) selon la revendication 14, **caractérisé en ce que** l'un desdits éléments de fermeture (14) peut être inséré au moins partiellement dans l'espace (16) ménagé entre deux barrettes de restriction adjacentes (7, 8) ; et/ou **en ce qu'**un autre desdits éléments de fermeture (15) est monté sur la tige d'actionnement (13).

16. Ensemble formant pièce de conduite (1) selon l'une des revendications précédentes, **caractérisé en ce que** l'au moins une barrette de restriction fixe (7) est moulée sur la pièce de conduite (2) ; ou **en ce que** la pièce de conduite est conçue comme un insert sur lequel l'au moins une barrette de restriction fixe (2) est moulée, l'insert pouvant être inséré dans une conduite.

17. Ensemble d'articles sanitaires comprenant un ensemble formant pièce de conduite (1) selon l'une des revendications précédentes et un article sanitaire, notamment une cuvette de toilette ou un urinoir, comprenant une conduite d'alimentation, l'ensemble formant pièce de conduite (1) faisant partie de la conduite d'alimentation.
